# EUROPÄISCHE PATENTSCHRIFT

(11) **EP 2 183 063 B1**
(45) Veröffentlichungstag und Bekanntmachung des Hinweises auf die Patenterteilung: **31.08.2011**
(21) Anmeldenummer: 08785267.9
(22) Anmeldetag: 31.07.2008
(51) Int. Cl.: B08B 9/28, B08B 9/34, F16L 37/248

(54) **MASCHINE, INSBESONDERE FLASCHENREINIGUNGS- ODER PASTEURISIERMASCHINE, ZUM BEHANDELN VON BEHÄLTERN**
MACHINE, IN PARTICULAR BOTTLE-CLEANING OR BOTTLE-PASTEURIZING MACHINE, FOR TREATMENT OF CONTAINERS
MACHINE, EN PARTICULIER MACHINE DE NETTOYAGE DE BOUTEILLES OU BIEN MACHINE DE PASTEURISATION, POUR LE TRAITEMENT DES RECIPIENTS

(30) Priorität: 30.08.2007 DE 102007041351
(43) Veröffentlichungstag der Anmeldung: 12.05.2010
(73) Patentinhaber: Krones AG, 93073 Neutraubling (DE)
(72) Erfinder: BRUNKERT, Martin, 24977 Langballig (DE); HAASE, Arne, 24955 Harrislee (DE)
(74) Vertreter: Grünecker, Kinkeldey, Stockmair & Schwanhäusser Anwaltssozietät
(86) Internationale Anmeldenummer: PCT/EP2008/006326
(87) Internationale Veröffentlichungsnummer: WO 2009/030323

(56) Entgegenhaltungen:
- DE-B- 1 164 865
- DE-B- 1 182 097
- DE-B3- 10 320 935
- DE-C- 507 273
- DE-C- 947 681
- US-A- 4 746 149
- US-A- 5 564 448
- US-A- 5 660 196

## Beschreibung

Die Erfindung betrifft eine Maschine gemäß Oberbegriff des Patentanspruchs 1.

Bei der aus DE 1 864 636 U bekannten Flaschenreinigungsmaschine ist jeweils für eine Gruppe Spritzrohre ein gemeinsamer, exzenterbetätigter Spannbügel vorgesehen.

Bei einer aus DE 1 203 630 C bekannten Flaschenreinigungs- oder Pasteurisiermaschine wird jedes Spritzrohr mit einem Ende in den Ausschnitt des Verteilerkanals eingesetzt, wobei zwischen einem Bund auf dem Spritzrohrende und dem Verteilerkanal eine Dichtung komprimiert wird. Die Anpressung dieses Endes des Spritzrohres wird durch einen Kurbelmechanismus vom gegenüberliegenden Spritzrohrende her bewirkt. Mittels des Kurbelmechanismus wird in das andere, offen ausgebildete Spritzrohrende ein Verschlussdorn eingepresst.

Bei einem aus DE 47 67 76 B bekannten Spritzrohr ist ein Ende des Spritzrohres verschlossen, und sitzt im gegenüberliegenden Ende des Spritzrohres ein Schraubverschluss, der Teil einer innenliegenden Reinigungsbürste ist. Die Wasserzufuhr zum Spritzrohr erfolgt durch einen seitlichen Anschluss.

Die US 5 660 196 A beschreibt eine Maschine mit den Merkmalen des Oberbegriffs des Anspruchs 1.

Der Erfindung liegt die Aufgabe zugrunde, eine Maschine der eingangs genannten Art dadurch zu verbessern, dass bequem ein schneller Ein- und Ausbau jedes Spritzrohres möglich ist.

Die gestellte Aufgabe wird mit den Merkmalen des Patentanspruchs 1 gelöst.

Der Ein- und Ausbau des jeweiligen Spritzrohres ist bequem und rasch möglich, indem das Spritzrohr entsprechend verdreht wird. Der Ein- oder Ausbau kann von Hand oder mittels eines geeigneten Werkzeuges direkt in der Nähe des Verteilerkanals durchgeführt werden, ist aber genauso vom gegenüberliegenden Ende des Spritzrohres her möglich, d.h., dort, wo am besten Zugang vorliegt. Die Dichtung sorgt für die Vermeidung von Leckagen im Befestigungsbereich, und sorgt unter Kompression auch für die Lagesicherung des montierten Spritzrohres. Es ist eine Selbsthemmung gegeben, so dass sich das montierte Spritzrohr nicht unbeabsichtigt entriegeln kann. Verschiedene Querschnittsformen von Spritzrohren lassen sich so montieren, z.B. Rundrohre, Quadratrohre, Rechteckrohre, oder andere Profilrohre, wobei Profilrohre besonders bequem verdrehbar sind. Der Bajonettverschluss sorgt auch in ordnungsgemäß verriegeltem Zustand für eine korrekte Drehpositionierung des montierten Spritzrohres.

Die Dichtung ist eine elastische Dichtscheibe, die zwischen einer auf dem Spritzrohrende festgelegten Verriegelungsscheibe und einer den Ausschnitt umgebenden Dichtfläche des Verteilerkanals komprimiert wird. Die Dichtung ist abnehmbar und kann bei Verschleiß leicht ausgetauscht werden. Sie erfüllt in dem Bajonettverschluss eine Doppelfunktion, einerseits durch Reibschluss und andererseits über die Kompression als Verriegelungselement des Bajonettverschlusses, so dass im Betrieb der Maschine ein selbsttätiges Lösen des montierten Spritzrohres vermieden wird. Die Verriegelungsscheibe erfüllt ebenfalls eine Doppelfunktion, da sie einerseits zum Verriegeln im Bajonettverschluss und andererseits zum Anpressen der Dichtung dient.

Bei einer zweckmäßigen Ausführungsform steht ein Endabschnitt des Spritzrohres gegenüber der Verriegelungsscheibe vor. Dort lässt sich die Dichtscheibe einwandfrei platzieren, die, zweckmäßig, einen Durchbruch besitzt, der an den Außenumfang des Spritzrohres angepasst sein kann, beispielsweise so, dass die Dichtung relativ streng auf dem Endabschnitt sitzt.

Bei einer zweckmäßigen Ausführungsform ist der Ausschnitt im Verteilerkanal kreisrund. Sein Durchmesser ist so gewählt, dass er die Montage von Spritzrohren unterschiedlicher Querschnittsformen ermöglicht, d.h., mindestens dem Eckmaß profilierter Spritzrohre entspricht. Der Außendurchmesser der Dichtscheibe ist größer als der Durchmesser des Ausschnitts, um bei ordnungsgemäß montiertem Bajonettverschluss zwischen dem Endabschnitt des Spritzrohres und dem Verteilerkanal abzudichten.

Die Verriegelungsscheibe kann außen auf das Spritzrohrende aufgeschweißt sein. Als Teil des Bajonettverschlusses besitzt sie mindestens zwei in Umfangsrichtung beabstandete, nach außen ragende Fortsätze. Diese Fortsätze sind, vorzugsweise, einander diametral gegenüberliegend angeordnet und identisch ausgebildet. Die Fortsätze wirken mit am Verteilerkanal angeordneten, gegensinnig orientierten Verriegelungshaken zusammen, um das Spritzrohrende im Ausschnitt des Verteilerkanals festzulegen. Gegebenenfalls unterscheiden sich die Fortsätze und/oder die Verriegelungshaken voneinander, um eine einzige Montierlage des Spritzrohres festzulegen.

Bei einer zweckmäßigen Ausführungsform sind die Verriegelungshaken mit einer Teilung entsprechend der Ausschnittsteilung des Verteilerkanals in Spannblechschienen integriert. Die Spannblechschienen sind am Verteilerkanal festgeschweißt und können über die Verteilerkanallänge durchgehen. Obwohl die Verriegelungshaken bei jedem Ausschnitt zueinander gegensinnig orientiert sind, können identische Spannblechschienen (Gleichteile) verwendet werden, indem eine Spannblechschiene entgegengesetzt zur anderen angebracht wird.

Besonders zweckmäßig werden die Spannblechschienen durch Laserschneiden aus Metallblech hergestellt. Dieses Bearbeitungsverfahren ermöglicht hohe Präzision und eine optimale Geometrie für das leichte Anziehen bzw. Lösen des Bajonettverschlusses, und dennoch einen stabilen Sitz bei ordnungsgemäß betätigtem Bajonettverschluss.

Zweckmäßig weist jeder Verriegelungshaken eine Einführrampe auf, die über eine Nockenfläche zu einem Sitz für den Fortsatz der Verriegelungsscheibe führt. Dieser Sitz kann einseitig durch einen Übergang vom Verriegelungshaken in die Spannblechschiene begrenzt sein. Die Einführrampe erleichtert das ordnungsgemäße Einbringen jedes Fortsatzes und erzeugt einen Anzug gegen die Dichtung, wenn der Fortsatz über die Nockenfläche hinweg in den Sitz einfällt. Die sich dann etwas entspannende, nach wie vor vorgespannte Dichtung drückt den Fortsatz in den Sitz, so dass sich der Bajonettverschluss nicht mehr selbsttätig zu lösen vermag. Zum Lösen des Bajonettverschlusses kann es gegebenenfalls zweckmäßig sein, in Längsrichtung des Spritzrohres etwas Druck auszuüben, um den Fortsatz leichter wieder über die Nockenfläche hinwegbewegen zu können.

Dabei ist es wichtig, dass die Stärke der Dichtscheibe größer ist als die Höhe der Spannblechschiene, so dass die Dichtung einerseits den Bajonettverschluss verriegelt und andererseits ordnungsgemäß abdichtet.

Bei einem Vierkantspritzrohr sollte die Verriegelungsscheibe eine Vierkantöffnung aufweisen, die gegenüber den Fortsätzen eine Drehversetzung hat, vorzugsweise von etwa 15 %. Diese Drehversetzung positioniert bei ordnungsgemäß festgelegtem Bajonettverschluss des Spritzrohres in einer idealen Arbeitsposition.

Nicht besetzte Ausschnitte werden durch lösbar montierte Deckel verschlossen, die an der Dichtfläche angrenzend an den Ausschnitt abgrenzen und sich im Ausschnitt verhaken. Jeder Deckel kann entweder mittels eines eigenen Befestigungselementes montiert sein, oder, ähnlich wie die Verriegelungsscheibe auf dem Spritzrohr Fortsätze aufweisen, so dass sich auch die Deckel mittels der Verriegelungshaken in der Abdichtlage montieren lassen.

Da es zweckmäßig ist, jedes Spritzrohr für sich alleine ausbauen oder einbauen zu können, ist es wichtig, dass der Außendurchmesser der Verriegelungsscheibe und die in Längsrichtung des Verteilerkanals gesehene Länge jedes Verriegelungshakens auf die Ausschnittsteilung im Verteilerkanal so abgestimmt sind, dass sich jedes Spritzrohr einbauen bzw. ausbauen lässt, selbst wenn ein danebenliegendes noch montiert sein sollte.

Eine Ausführungsform des Erfindungsgegenstandes wird anhand der Zeichnungen erläutert. Es zeigen:
Fig. 1 eine Perspektivansicht eines Teils einer Maschine zum Behandeln von Behältern, mit zwei aneinanderstoßenden Verteilerkanälen und quer dazu mittels Bajonettverschlüssen montierten Spritzrohren,
Fig. 2 eine Perspektivansicht eines Details eines für zwei nebeneinander liegende Bajonettverschlüsse,
Fig. 3 eine Detailansicht einer Verriegelungsscheibe für ein Vierkant- oder Quadratspritzrohr,
Fig. 4 eine Perspektivansicht einer Dichtscheibe für ein Vierkant- oder Quadratspritzrohr, und
Fig. 5 einen Achsschnitt eines Spritzrohrendes in Montierlage.

Von einer Maschine M zum Behandeln von Behältern, beispielsweise einer Flaschenreinigungsmaschine oder einer Pasteurisiermaschine, ist in Fig. 1 ein Teil eines Behandlungskanals mit längs verlaufenden Flüssigkeits-Verteilerkanälen V (in der gezeigten Ausführungsform zwei aneinanderstoßenden Verteilerkanälen) und quer dazu orientierten Spritzrohren S gezeigt. Jedes montierte Spritzrohr S ist an einem Ende mit einem Bajonettverschluss B lösbar an einem Ausschnitt 16 in einer Dichtfläche 1 des Verteilerkanals V festgelegt, und wird, beispielsweise, am anderen Ende in einen Träger eingehakt. In jedem Spritzrohr S sind nicht gezeigte Spritzöffnungen vorgesehen. Der Bajonettverschluss B ist jeweils zwischen einem Ende 2 des Spritzrohres S und dem Verteilerkanal V wirksam, und durch eine Teildrehbewegung (Doppelpfeil 9) um eine im Wesentlichen zur Längsachse des Spritzrohrres S parallele Drehachse Z lösbar oder in Eingriff bringbar, und zwar so, dass jedes Spritzrohr S eine bestimmte Drehposition relativ zum Verteilerkanal V hat

Der Bajonettverschluss B weist in gegenseitigem Eingriff stehende Verriegelungselemente E1 am Spritzrohrende 2 und E2 am Verteilerkanal V auf.

Die Verriegelungselemente E1 am Spritzrohrende 2 sind an einer auf das Spritzrohrende 2 aufgeschweißten Verriegelungsscheibe 3 als diametral angeordnete Fortsätze 5, 4 (der Fortsatz 4 ist in den Fig. 3 und 5 zu sehen) ausgebildet, die hinter Verriegelungshaken 6 als Verriegelungselemente E2 des Verteilerkanals eingerastet sind.

Der Verteilerkanal V weist mit einer vorbestimmten Teilung eine Reihe von in der gezeigten Ausführungsform runden Ausschnitten 16 auf, die von der Dichtfläche 1 umgeben sind. Die Verriegelungshaken 6 sind beispielsweise integral mit Spannblechschienen 7 ausgebildet und bei jedem Ausschnitt 16 zueinander gegensinnig orientiert, d.h., die oberen Verriegelungshaken 6 weisen in Fig. 1 nach links, während die unteren Verriegelungshaken 6 in Fig. 1 nach rechts weisen. Zweckmäßig ist in den Bajonettverschluss B eine Dichtung in Form einer Dichtscheibe 8 aus elastischem Werkstoff eingegliedert, die von der Verriegelungsscheibe 3 bei ordnungsgemäß festgelegtem Bajonettverschluss um den Ausschnitt 16 gegen die Dichtfläche 1 angepresst wird.

Nicht von Spritzrohren S besetzte Ausschnitte 16 werden durch Deckel D verschlossen, die zwischen den Verriegelungshaken 6 lösbar montiert sind. Die Deckel D weisen zweckmäßig ebenfalls eine Dichtscheibe auf und werden entweder durch Befestigungselemente in den Ausschnitten 16 bzw. an der Dichtfläche 1 festgelegt, oder sind ähnlich wie die Verriegelungsscheiben 3 mit Fortsätzen 5, 4 ausgebildet, die durch die Verriegelungshaken 6 festgelegt werden, um die Deckel D in ihrer Abdichtposition zu fixieren.

Fig. 2 verdeutlicht eine der Spannblechschienen 7, die zweckmäßig durch Laserschneiden aus Metallblech hergestellt sind. Die Spannblechschiene 7 hat einen stabartigen langgestreckten Körper, der sich zweckmäßig über die gesamte Länge des Verteilerkanals erstreckt und eine Höhe x besitzt. Jeder Verriegelungshaken 6 weist eine Einführrampe 10, anschließend an die Einführrampe 10 zumindest eine Nockenfläche 11 und im Anschluss an die Nockenfläche 11 einen vertieften Sitz 12 für den jeweiligen Fortsatz 5, 4 auf. Der Sitz 12 kann einseitig durch einen Übergang 13 vom Verriegelungshaken 6 in die Spannblechschiene 7 begrenzt sein.

Die Länge jedes Verriegelungshakens (Maß y) und der Durchmesser d jeder Verriegelungsscheibe 3 sind so auf die Ausschnittsteilung im Verteilerkanal V abgestimmt, dass jedes Spritzrohr S auch dann einsetzbar oder abnehmbar ist, wenn das danebenliegende Spritzrohr in Betriebsposition ist. Jedes Spritzrohr wird ferner bei ordnungsgemäß betätigtem Bajonettverschluss in einer vorbestimmten Drehposition relativ zum Verteilerkanal V fixiert. In Fig. 1 sind Quadratspritzrohre S gezeigt. Die Spritzrohre S könnten aber auch Rundrohre oder Vierkantrohre oder andere Profilrohre sein.

Zum Anbringen eines Spritzrohres S kann direkt beim Verteilerkanal V manipuliert werden, oder auch vom anderen Ende des Spritzrohres S her. Gegebenenfalls wird ein einfaches Werkzeug verwendet, um das Spritzrohr S bequem verdrehen zu können.

Obwohl die Verriegelungshaken 6 oberhalb und unterhalb der Ausschnitte 16 gegensinnig orientiert sind, kann es sich bei den beiden Spannblechschienen 7 um Gleichteile handeln. Die Spannblechschienen 7 sind zweckmäßig am Verteilerkanal V festgeschweißt, wie auch die Ven-iegelungsscheiben 3 auf den Spritzrohrenden 2.

Fig. 3 zeigt eine Verriegelungsscheibe 3 beispielsweise für ein Quadratspritzrohr S. In der Verriegelungsscheibe 3 ist eine quadratische Öffnung 14 ausgespart, die dem Außenmaß des Quadratspritzrohres entspricht. Die Verriegelungsscheibe 3 besitzt einen Außendurchmesser d und, bei der gezeigten Ausführungsform, zwei diametral einander gegenüberliegende, nach außen weisende Fortsätze 4, 5, die bei der Teildrehbewegung 9 über die Einführrampe 10 und die Nockenflächen 11 hinweg bis in die Sitze 12 gebracht werden. Die quadratische Öffnung 14 ist gegenüber den Fortsätzen 4, 5 in Drehrichtung um einen Winkel α versetzt, beispielsweise etwa um 15°, wobei in der Montierlage von Fig. 1 die Fortsätze 5, 4 vertikal stehen und das Quadratspritzrohr S geringfügig mit dem Winkel α verdreht positioniert ist.

Fig. 4 verdeutlicht die Dichtscheibe 8 für ein Quadratspritzrohr 15. Die Dichtscheibe 8 besteht aus elastischem Material und besitzt eine quadratische Öffnung 15. Der Außendurchmesser d der Dichtscheibe 8 kann in etwa dem Außendurchmesser d der Verriegelungsscheibe 3 entsprechen. Die Stärke x1 der Dichtscheibe 8 ist deutlich größer als die Höhe x der Spannblechschiene 7, so dass die Dichtscheibe 8 komprimiert ist, wenn die Fortsätze 4, 5 in den Sitzen 12 eingerastet sind.

Fig. 5 verdeutlicht schematisch die Einbauposition eines Spritzrohres S. Es ist zu erkennen, dass über die Verriegelungsscheibe 3 ein Abschnitt 2a des Endes 2 des Spritzrohres S übersteht, und auf diesem Abschnitt 2a die Dichtscheibe 8 sitzt, die von der Verriegelungsscheibe 3 gegen die Dichtfläche 1 um den Ausschnitt 16 des Verteilerkanals V komprimiert wird. Der Durchmesser des Ausschnitts 16 ist so gewählt, dass unterschiedliche Querschnittsformen von Spritzrohren S in gleicher Weise befestigt werden können, d.h., der Durchmesser entspricht mindestens dem Eckmaß eines Vierkantspritzrohres (nicht gezeigt) oder eines Quadratspritzrohres S. Der Außendurchmesser d der Dichtscheibe ist in jedem Fall größer als der Durchmesser des Ausschnittes 16, um eine wirksame Abdichtung zu bewirken.

Zum Anbringen eines Spritzrohres S mittels des Bajonettverschlusses B wird das Spritzrohr S in gegenüber den Verriegelungshaken 6 verdrehter Position an die Dichtfläche 1 angesetzt, bis die Fortsätze 5, 4 an den Verriegelungshaken 6 vorbeigehen. Dann wird, in Fig. 1, das Spritzrohr S im Uhrzeigersinn verdreht, bis die Fortsätze 5, 4 über die Nockenflächen hinweg bis in die Sitze 12 eingetreten sind. Dabei wird die Dichtscheibe 8 komprimiert und wird jeder Fortsatz 4, 5 durch eine nur teilweise Entspannung der Dichtscheibe 8 sicher in seinem Sitz 12 positioniert.

Unter der Voraussetzung, dass die zum Sitz 12 weisende Seite der Nockenfläche 11 ebenfalls gerundet oder schräg ist, lässt sich der Bajonettverschluss bequem nur durch eine Drehung des Spritzrohres S entgegen dem Uhrzeigersinn unter Zusammendrücken der Dichtscheibe 8 wieder lösen. Gegebenenfalls wird hierbei Druck in Richtung der Achse des Spritzrohres S und zum Verteilerkanal V hin ausgeübt, um die Fortsätze 4, 5 leichter über die Nockenflächen 11 hinwegzuzwingen.

## Patentansprüche

1. Maschine (M) zum Behandeln von Behältern, insbesondere Flaschenreinigungs- oder - Pasteurisiermaschine, mit mehreren zueinander parallelen, quer zu einem längsverlaufenden Verteilerkanal (V) orientierten Spritzrohren (S), von denen jedes an zumindest einem Ende (2) lösbar an einem Ausschnitt (16) des Verteilerkanals (V) festgelegt ist, und mit einem durch eine Teildrehbewegung (9) um eine zur Spritzrohrachse parallele Drehachse (Z) lösbaren oder festlegbaren, mit einer Dichtung (8) versehenen, Bajonettverschluss (B) zwischen dem Spritzrohrende (2) und dem Verteilerkanal (V), mit am Verteilerkanal (V) und auf dem Spritzrohrende (2) in gegenseitigem Eingriff stehenden Verriegelungselementen (E1, E2), **dadurch gekennzeichnet, dass** die Dichtung (8) eine zwischen einer auf dem Spritzrohrende (2) festgelegten Verriegelungsscheibe (3) und einer den Ausschnitt (16) umgebenden Dichtfläche (1) des Verteilerkanals (V) komprimierte, abnehmbare und elastische Dichtscheibe ist.

2. Maschine gemäß Anspruch 1, **dadurch gekennzeichnet, dass** ein Endabschnitt (2a) des Spritzrohres (S) gegenüber der Verriegelungsscheibe (3) vorsteht, und dass die Dichtscheibe auf den Endabschnitt (2a) aufgefädelt ist, vorzugsweise mittels eines an den runden oder viereckigen Außenumfang des Spritzrohres (S) angepassten Durchbruchs (15).

3. Maschine gemäß Anspruch 1, **dadurch gekennzeichnet, dass** der Ausschnitt (16) im Verteilerkanal (V) kreisrund und mit einem Durchmesser ausgebildet ist, der mindestens dem Eckmaß eines viereckigen Spritzrohres (S) entspricht, und dass der Außendurchmesser (d) der Dichtscheibe (8) größer ist als der Durchmesser des Ausschnitts (16).

4. Maschine gemäß Anspruch 1, **dadurch gekennzeichnet, dass** die Verriegelungsscheibe (3), die, vorzugsweise, außen auf das Spritzrohrende (2) aufgeschweißt ist, als Verriegelungselemente (E1) mindestens zwei in Umfangsrichtung beabstandete, vorzugsweise diametral gegenüberliegende, nach außen ragende Fortsätze (4, 5) aufweist, und dass am Verteilerkanal (V) jeweils oberhalb und unterhalb jedes Ausschnitts (16) als Verriegelungselemente (E1) zwei gegensinnig angeordnete Verriegelungshaken (6) für die Fortsätze (4, 5) angebracht sind.

5. Maschine gemäß Anspruch 4, **dadurch gekennzeichnet, dass** die Verriegelungshaken (6) entsprechend der Ausschnittsteilung des Verteilerkanals (V) in Spannblechschienen (7) integriert sind, und dass die Spannblechschienen (7) am Verteilerkanal festgelegt, vorzugsweise festgeschweißt, sind, und, vorzugsweise, jeweils im Wesentlichen über die Verteilerkanallänge durchgehend und untereinander gleich ausgebildet sind.

6. Maschine gemäß Anspruch 5, **dadurch gekennzeichnet, dass** die Spannblechschienen (7) durch Laserschneiden aus Metallblech hergestellt sind.

7. Maschine gemäß Anspruch 4, **dadurch gekennzeichnet, dass** der Verriegelungshaken (6) eine Einführrampe (10), im Anschluss an die Einführrampe (10) eine Nockenfläche (11), und im Anschluss an die Nockenfläche (11) einen Sitz (12) für den Fortsatz (4, 5) aufweist, wobei, vorzugsweise, der Sitz (12) einseitig durch einen Übergang (13) vom Verriegelungshaken (6) in die Spannblechschiene (7) begrenzt ist.

8. Maschine gemäß wenigstens einem der vorhergehenden Ansprüche, **dadurch gekennzeichnet, dass** die Stärke (x1) der Dichtscheibe (8) größer ist als die Höhe (x) der Spannblechschiene (7).

9. Maschine gemäß Anspruch 1, **dadurch gekennzeichnet, dass** für ein Vierkant-Spritzrohr (S) die Verriegelungsscheibe (3) eine auf das Spritzrohr aufschiebbare Vierkantöffnung (14) aufweist, die gegenüber den Fortsätzen (4, 5) eine Drehversetzung (α) aufweist, vorzugsweise in etwa von 15 %.

10. Maschine nach wenigstens einem der vorhergehenden Ansprüche, **dadurch gekennzeichnet, dass** ein nicht von einem Spritzrohr (S) besetzter Ausschnitt (16) durch einen zwischen den Verriegelungshaken (6) auf im Ausschnitt (16) und an der Dichtfläche (1) lösbar montierten Deckel (D) verschlossen ist, vorzugsweise einen mittels der Verriegelungshaken (6) festgelegten Deckel (D).

11. Maschine nach wenigstens einem der vorhergehenden Ansprüche, **dadurch gekennzeichnet, dass** der Außendurchmesser (d) der Verriegelungsscheibe (3) und die in Längsrichtung des Verteilerkanals (V) gesehene Länge (y) jedes Verriegelungshakens (6) auf die Ausschnittsteilung im Verteilerkanal so abgestimmt sind, dass nach Lösen des Bajonettverschlusses (B) wahlweise jedes Spritzrohr (S) für sich auch dann vom Verteilerkanal (V) abnehmbar ist, wenn ein nächstliegendes Spritzrohr (S) noch montiert ist.

## Claims

1. Machine (M) for treating containers, in particular a bottle cleaning or pasteurising machine, with several mutually parallel spray pipes (S) oriented transversely to a longitudinally extending distributor duct (V), each of which is detachably fitted on a cut-out (16) of the distributor duct (V) by at least one end (2), and with a bayonet closure (B) provided with a seal (8) between the spray pipe end (2) and the distributor duct (V) which can be detached or attached by a partial rotating movement (9) about an axis of rotation (Z) parallel with the spray tube axis, and with mutually engaging locking elements (E1, E2) on the distributor duct (V) and on the spray pipe end (2), **characterised in that** the seal (8) is a compressed, removable and elastic gasket between a locking washer (3) affixed to the spray pipe end (2) and a sealing surface (1) of the distributor duct (V) surrounding the cut-out (16).

2. Machine as claimed in claim 1, **characterised in that** an end portion (2a) of the spray pipe (S) juts out from the locking washer (3) and the gasket is fitted on the end portion (2a), preferably by means of an orifice (15) adapted to the round or square external circumference of the spray pipe (S).

3. Machine as claimed in claim 1, **characterised in that** the cut-out (16) in the distributor duct (V) is circular and has a diameter which corresponds to at least the corner dimension of a square spray pipe (S), and the external diameter (d) of the gasket (8) is bigger than the diameter of the cut-out (16).

4. Machine as claimed in claim 1, **characterised in that**, as locking elements (E1) the locking washer (3), which is preferably welded onto the outside of the spray pipe end (2), has at least two outwardly extending projections (4, 5) spaced at a distance apart in the circumferential direction, preferably lying diametrically opposite, and two locking hooks (6) for the projections (4, 5) disposed in opposite directions mounted on the distributor duct (V) respectively above and below each cut-out (16) as locking elements (E1).

5. Machine as claimed in claim 4, **characterised in that** the locking hooks (6) are integrated in metal retaining rails (7) following the cut-out pitch of the distributor duct (V), and the metal retaining rails (7) are affixed on, preferably fixedly welded to, the distributor duct, and are preferably disposed each essentially continuously along the length of the distributor duct and are identical to one another.

6. Machine as claimed in claim 5, **characterised in that** the metal retaining rails (7) are manufactured from sheet metal by laser cutting.

7. Machine as claimed in claim 4, **characterised in that** the locking hook (6) has a lead-in ramp (10), a cam surface (11) adjoining the lead-in ramp (10) and a seat (12) for the projection (4, 5) adjoining the cam surface (11), and the seat (12) is preferably bounded by a transition piece (13) from the locking hook (6) to the metal retaining rail (7) at one end.

8. Machine as claimed in at least one of the preceding claims, **characterised in that** the thickness (x1) of the gasket (8) is greater than the height (x) of the metal retaining rail (7).

9. Machine as claimed in claim 1, **characterised in that**, in the case of a four-sided spray pipe (S), the locking washer (3) has a four-sided orifice (14) which can be pushed onto the spray pipe, which is rotationally offset (α) from the projections (4, 5), preferably by approximately 15 %.

10. Machine as claimed in at least one of the preceding claims, **characterised in that** a cut-out (16) that is not occupied by a spray pipe (3) is closed by means of a cover (D) detachably mounted in the cut-out (16) and on the sealing surface (1) between the locking hooks (6), preferably a cover (D) secured by means of the locking hooks (6).

11. Machine as claimed in at least one of the preceding claims, **characterised in that** the external diameter (d) of the locking washer (3) and the length (y) of each locking hook (6) as viewed in the longitudinal direction of the distributor duct (V) are adapted to the cut-out pitch in the distributor duct so that when the bayonet closure (B) is released, every spray pipe (S) can be selectively dismantled from the distributor duct (V) individually, even if an adjacent spray pipe (S) is still fitted.

## Revendications

1. Machine (M) pour traiter des récipients, en particulier machine de nettoyage de bouteilles ou de pasteurisation, avec plusieurs tubes de pulvérisation (S) parallèles qui sont orientés transversalement par rapport à un conduit de distribution longitudinal (V) et dont un est fixé de manière amovible, au moins à une extrémité (2), à une section (16) du conduit de distribution (V), et avec une fermeture à baïonnette (B), entre l'extrémité de tuyau (2) et le conduit de distribution (V), qui est apte à être enlevée ou fixée grâce à un mouvement rotatif partiel (9) sur un axe de rotation (Z) parallèle à l'axe du tuyau de pulvérisation et qui est pourvue d'un joint d'étanchéité (8), avec des éléments de verrouillage (E1, E2) qui sont en prise mutuelle au niveau du conduit de distribution (V) et sur l'extrémité de tuyau de pulvérisation (2), **caractérisée en ce que** le joint d'étanchéité (8) consiste en un disque d'étanchéité amovible et élastique qui est comprimé entre un disque de verrouillage (3) fixé sur l'extrémité de tuyau de pulvérisation (2), et une surface d'étanchéité (1) du conduit de distribution (V) qui entoure la section (16).

2. Machine selon la revendication 1, **caractérisée en ce qu'**une section d'extrémité (2a) du tuyau de pulvérisation (S) dépasse par rapport au disque de verrouillage (3) et **en ce que** le disque d'étanchéité est enfilé sur la section d'extrémité (2a), de préférence à l'aide d'une ouverture (15) adaptée à la circonférence extérieure ronde ou rectangulaire du tuyau de pulvérisation (S).

3. Machine selon la revendication 1, **caractérisée en ce que** la section (16) dans le conduit de distribution (V) est circulaire et présente un diamètre qui correspond au moins à la cote sur arêtes d'un tuyau de pulvérisation (S) rectangulaire, et **en ce que** le diamètre extérieur (d) du disque d'étanchéité (8) est plus grand que le diamètre de la section (16).

4. Machine selon la revendication 1, **caractérisée en ce que** le disque de verrouillage (3), qui est de préférence soudé sur l'extérieur de l'extrémité de tuyau de pulvérisation (2), comporte comme éléments de verrouillage (E1) au moins deux prolongements (4, 5) qui sont espacés dans le sens circonférentiel, qui sont de préférence diamétralement opposés et qui dépassent vers l'extérieur, et **en ce qu'**il est prévu sur le conduit de distribution (V) au-dessus et au-dessous de chaque section (16), comme éléments de verrouillage (E1), deux crochets de verrouillage (6) disposés en sens inverse, pour les prolongements (4, 5).

5. Machine selon la revendication 4, **caractérisée en ce que** les crochets de verrouillage (6) sont intégrés dans des rails de serrage en tôle (7) suivant l'écartement des sections du conduit de distribution (V), et **en ce que** les rails de serrage en tôle (7) sont fixés, de préférence soudés, au conduit de distribution, et sont de préférence continus et identiques globalement sur la longueur de conduit de distribution.

6. Machine selon la revendication 5, **caractérisée en ce que** les rails de serrage en tôle (7) sont fabriqués par découpage au laser de tôle métallique.

7. Machine selon la revendication 4, **caractérisée en ce que** le crochet de verrouillage (6) comporte une rampe d'introduction (10), à la suite de celle-ci une surface saillante (11), et à la suite de cette dernière un appui (12) pour le prolongement (4, 5), étant précisé que l'appui (12) est de préférence limité unilatéralement par une transition (13) entre le crochet de verrouillage (6) et le rail de serrage en tôle (7).

8. Machine selon l'une au moins des revendications précédentes, **caractérisée en ce que** l'épaisseur (x1) du disque d'étanchéité est supérieure à la hauteur (x) du rail de serrage en tôle (7).

9. Machine selon la revendication 1, **caractérisée en ce que** pour un tuyau de pulvérisation rectangulaire (S), le disque de verrouillage (3) présente une ouverture rectangulaire (14) qui est apte à être enfilée sur le tuyau de pulvérisation et qui présente par rapport aux prolongements (4, 5) un décalage en rotation (α) de préférence d'environ 15%.

10. Machine selon l'une au moins des revendications précédentes, **caractérisée en ce qu'**une section (16) non équipée d'un tuyau de pulvérisation (S) est fermée par un couvercle (D) qui est monté de manière amovible entre les crochets de verrouillage (6) sur la section (16) et contre la surface d'étanchéité (1), de préférence un couvercle (D) fixé à l'aide des éléments de verrouillage (6).

11. Machine selon l'une des revendications précédentes, **caractérisée en ce que** le diamètre extérieur (d) du disque de verrouillage (3) et la longueur (y) de chaque crochet de verrouillage (6), considérée dans le sens longitudinal du conduit de distribution (V), sont adaptés à l'écartement des sections dans le conduit de distribution de telle sorte qu'après le déblocage de la fermeture à baïonnette (B), chaque tuyau de pulvérisation (S) puisse être enlevé sélectivement du conduit de distribution (V) individuellement même si un tuyau de pulvérisation (S) directement voisin est encore monté.
